# EUROPÄISCHE PATENTSCHRIFT

(11) **EP 0 045 479 B1**
(45) Veröffentlichungstag und Bekanntmachung des Hinweises auf die Patenterteilung: **15.05.1985**
(21) Anmeldenummer: 81105964.1
(22) Anmeldetag: 29.07.1981
(51) Int. Cl.: D06P 5/00, D06P 5/13, B41M 5/025, C09D 11/02, D06P 1/18

(54) **Transferdruckträger, Verfahren zu seiner Herstellung und seine Verwendung**
Transfer printing sheet, process for its preparation and its use
Support provisoire, procédé pour sa préparation et son utilisation

(30) Priorität: 02.08.1980 DE 3029475
(43) Veröffentlichungstag der Anmeldung: 10.02.1982
(73) Patentinhaber: HOECHST AKTIENGESELLSCHAFT, 65926 Frankfurt am Main (DE)
(72) Erfinder: Schickfluss, Rudolf, Dr., D-6233 Kelkheim (Taunus) (DE); Schneider, Manfred, D-6239 Eppstein/Taunus (DE); Schuster, Claus, D-6238 Hofheim am Taunus (DE)

## Beschreibung

Die Erfindung betrifft Transferdruckträger, die dadurch gekennzeichnet sind, daß sie mit einer Zubereitung imprägniert oder bedruckt sind, die eine Mischung eines blauen, leicht sublimierenden Dispersionsfarbstoffs der allgemeinen Formel I in welcher X ein Wasserstoff- oder Halogenatom, R, R₁ und R₂ je eine Alkylgruppe von 1 bis 4 Kohlenstoffatomen, und R₃ ein Wasserstoffatom oder eine Alkylgruppe mit 1 bis 4 Kohlenstoffatomen bedeuten, mit dem orangefarbenen Dispersionsfarbstoff der Formel enthält.

Mit diesen Transferdruckträgern erhält man beim Thermotransferdruck auf Polyester- und Polyester-Mischmaterialien starke und echte schwarze Färbungen.

Neben einem blauen Farbstoff der vorstehend genannten Formel I können die Zubereitungen zusätzlich einen blauen, leicht sublimierenden Dispersionsfarbstoff der allgemeinen Formel ll in welcher Y ein Wasserstoff- oder Halogenatom ist, R₄ für eine Methoxy- oder Ethoxygruppe steht, oder, wenn Y ein Chlor- oder Bromatom ist, auch für ein Wasserstoffatom oder eine Methylgruppe steht, Rₛ eine Alkylgruppe mit 1 bis 4 Kohlenstoffatomen ist, R₆ ein Wasserstoffatom ist oder die Bedeutung von R₅ hat und R₇ eine Alkylgruppe mit 1 bis 4 Kohlenstoffatomen bedeutet, beispielsweiseden Farbstoff der Formel oder zusätzlich einen blauen, leicht sublimierenden Anthrachinon-Farbstoff, wie beispielsweise die Dispersionsfarbstoffe C. I. Disperse Blue, 3, 7, 14, 19 und 26, oder zusätzlich den gelben Farbstoff der Formel enthalten.

Gegenstand der Erfindung ist weiterhin ein Verfahren zur Herstellung dieser Transferdruckträger, das dadurch gekennzeichnet ist, daß man das Trägermaterial mit den vorstehend genannten Zubereitungen imprägniert oder bedruckt. Die Erfindung betrifft weiterhin die Verwendung dieser Träger zum Färben und Bedrucken von flächenförmigen Gebilden nach dem Thermotransferdruckverfahren.

Bevorzugte Ausgestaltungen der Erfindung werden im folgenden näher erläutert :
Die Azofarbstoffe der vorstehend genannten Formeln und II sind bekannt und nach den für solche Farbstoffe üblichen Methoden herstellbar.

Unter leicht sublimierenden Farbstoffen sind in allen Fällen solche Substanzen zu verstehen, die bei atmosphärischem Druck zwischen 150 und 220 °C zu mindestens 60 % unzersetzt sublimieren.

Bei den erfindungsgemäß eingesetzten Kombinationen von Farbstoffen sind die Blau-Farbstoffe immer der Hauptbestandteil ; sofern andere Blau-Farbstoffe als die der Formel 1 Verwendung finden, ist der Farbstoff der Formel üblicherweise zu mindestens 10, vorzugsweise 50 %, bezogen auf das Gewicht aller Blau-Farbstoffe, enthalten.

Die Farbstoffkombinationen entsprechend der vorliegenden Erfindung zeichnen sich durch eine Reihe von Vorteilen gegenüber bekannten Schwarz-Mischungen aus. Infolge der guten rheologischen Eigenschaften können leicht gießbare, elektrolyt- und dispergiermittelarme Zubereitungen mit hoher Farbstoffkonzentration hergestellt werden, die insbesondere als Druckpasten für das Bedrucken von Papier sehr gesucht sind, da damit nur geringe Druckpastenaufträge nötig sind. Die Mischungen zeigen auch ein hervorragendes Transferierverhalten und liefern farbtiefe Drucke mit punktscharfem Druckbild. Besonders überraschend ist die hohe Lichtechtheit der erhaltenen Schwarzfärbungen, die die der Blaukomponenten der Formel I deutlich übersteigt.

Als Trägermaterial für die erfindungsgemäßen Transferdruckträger eignen sich bekanntermaßen alle flächenförmigen Gebilde, die inert gegenüber den aufgebrachten Farbstoffen sind und die Sublimation nicht behindern. In Betracht kommen Flächengebilde aus Metall, wie Aluminiumfolie, oder aus natürlichen oder regenerierten Cellulosematerialien, wie Folien, Gewebe, Gewirke oder vorzugsweise Papierbahnen.

Die Zubereitungen, die die Farbstoffmischungen enthalten, und mit denen die Trägermaterialien imprägniert oder bedruckt werden, können wäßrige Druckpasten sein, wie sie im Textildruck üblich sind, oder organische Drucktinten, wie sie im graphischen Druck verwendet werden.

Wäßrige Druckfarben enthalten die üblichen natürlichen oder synthetischen Verdicker, beispielsweise Polyvinylalkohole, Methylcelulose oder Carboxygruppen enthaltende Polymerisationsprodukte, beispielsweise Polyacrylate.

Die Zusammensetzung der organischen Drucktinten richtet sich nach der Art des Substrats, des Trägermaterials, des Druckverfahrens und der zur Verfügung stehenden Anlagen. Im allgemeinen bestehen solche Drucktinten aus den oben beschriebenen Farbstoffmischungen, einem Bindemittel, einem oder mehreren Dispergiermiteln und gegebenenfalls Lösemittel, Füllstoffen und Konservierungsmitteln.

Als Bindemittel eignen sich natürliche, halbsynthetische und synthetische Harze, d. h. Polymerisations-, Polykondensations- und Polyadditionsprodukte. Als geeignete Harze seien beispielsweise genannt : Kolophonium und seine Derivate, Maleinatharze, ölfreie Alkydharze, Alkydharze aus synthetischen und natürlichen Fettsäuren und arylierte Alkydharze. Geeignet sind auch Terpenharze, Polyvinylharze wie Polyvinylacetat und Polyvinylchlorid, Copolymere und Propfpolymere mit verschiedenen Vinylmonomeren, Acrylatharze, Naphthalin-Formaldehydharze, Ketonharze, Silikonharze und Cellulosederivate wie Celluloseester, beispielsweise Nitrocellulose oder Celluloseacetat, und Celluloseether, wie beispielsweise Methylcellulose, und andere Derivate anderer Polysaccharide.

Als Dispergiermittel kommen bevorzugt nichtionogene und anionogene Produkte zur Anwendung. Als nichtionogene Produkte seien beispielsweise genannt : Anlagerungsprodukte von Alkylenoxid an Fettsäuren, Fettalkoholpolyglykolether, Phenol- und Alkylphenolpolyglykolether, aber auch Oxalkylate von mit mehrwertigen Alkoholen veresterten Fettsäuren oder von Harzderivaten wie Hydroabietylalkohol. Als anionische Dispergiermittel sind geeignet: Naphthalinsulfonsäure-Formaldehydkondensate, Ligninsulfonate und Sulfitablaugeprodukte.

Die Art der Lösemittel hängt von der Art des Druckverfahrens ab. Besonders bevorzugt sind Ester, Ketone oder Alkohole, beispielsweise Butylacetat, Aceton, Methylethylketon, Ethanol, Isopropanol oder Butanol.

Die hier besprochenen Zubereitungen (Druckfarben) können entweder durch Mischen und Einstellen von Zubereitungen der Einzelfarbstoffe erhalten werden. Man kann aber auch so verfahren, daß man Preßkuchen der für die Farbstoffmischung notwendigen Einzelfarbstoffe zusammengibt, unter Zusatz von geeigneten Dispergiermitteln mahlt, so daß mindestens 90 % der dispergierten Teilchen kleiner als 3 µm sind, und auf den gewünschten Farbstoffgehalt einstellt.

Die Druckfarben können nach allen üblichen Druckverfahren, also Hoch-, Flach-, Tief- oder Siebdruck verdruckt werden. Besonders geeignete Druckverfahren zur Herstellung von bedruckten papierhilfsträgern sind der Tiefdruck und der Rotationsfilmdruck.

Geeignete Substrate sind flächenförmige Gebilde wie Vliese, Filze, Pelze, Teppiche, Folien und vor allem Gewebe und Gewirke aus synthetischen oder teilsynthetischen Materialien, insbesondere aus aromatischen Polyestern wie Polyethylenglykolterephthalat oder Celluloseacetaten wie Cellulose-triacetat und Cellulose-2 1/2-acetat oder Polyamiden. Diese synthetischen oder teilsynthetischen Materialien zeigen eine Affinität für die Farbstoffmischungen. Es ist jedoch auch möglich, andere Substrate nach dem Thermotransferdruck zu färben und zu bedrucken, die an sich keine Affinität zu diesen Farbstoffen besitzen, indem man nämlich solche Substrate mit den genannten synthetischen oder teilsynthetischen Materialien präpariert, also beispielsweise mit einem entsprechenden Überzug an solchen Kunststoffen umhüllt. Es ist auch möglich, natürliche Fasermaterialien, die keine Affinität für die Farbstoffmischungen aufweisen, mit geeigneten Präparationen zu behandeln und diese Stoffe so gegenüber diesen Farbstoffen affin zu machen. Entsprechende Verfahren sind beispielsweise aus der DE-C-2 551 410, der DE-B-2 436 783 oder der DE-A-2 045 465 bekannt.

Der Thermotransferdruck ist allgemein bekannt und beispielsweise in den FR-A-1 223 330, 1 334829 und 1 585119 eingehend beschrieben. Hierbei werden die Hilfsträger, die mit den geeigneten Zubereitungen imprägniert oder bedruckt sind, in engen Kontakt mit dem zu färbenden oder bedruckenden Substrat gebracht, worauf unter Wärme- und gegebenfalls Druck- oder Vakuumeinwirkung der Farbstoff von dem Träger auf das Substrat transferiert und dort fixiert wird.

Mit obigen Farbstoffmischungen erhält man bei deren erfindungsgemäßer Verwendung (Transferdruck) auf den Substraten schwarze, farbstarke Färbungen und Drucke mit guten Gebrauchsechtheiten. Finisht man obige Farbstoffmischungen nach den für Dispersionsfarbstoffe üblichen Bedingungen, so erhält man mit einer solchen Einstellung auch nach den herkömmlichen Färbeverfahren auf Polyestermaterialien starke, schwarze Färbungen mit guten Echtheiten.

In der JP-A-77136 275 wird ein Verfahren zum Bedrucken von geformten Gebilden aus Polyestern nach dem Thermoumdruckverfahren beschrieben, wobei Monoazofarbstoffe bestimmter allgemeiner Formel zur Anwendung gelangen. Gemäß Beispiel 5 dieser Offenlegungsschrift kommt eine Mischung aus einem Dispersionsfarbstoff, der unter die allgemeine Formel I von Anspruch 1 der vorliegenden Erfindung fällt, in Kombination mit u. a. dem Orangefarbstoff der Formel zur Anwendung. Gegenüber diesem bekannten Orangefarbstoff zeichnet sich der zwingend in Kombination mit einem blauen Dispersionsfarbstoff der Formel I erfindungsgemäß angewandte Orangefarbstoff der Formel durch eine wesentlich bessere Lichtechtheit beim Färben von Polyestergewebe aus, was im Hinblick auf die Strukturähnlichkeit der beiden Orangefarbstoffe als überraschend zu erachten ist.

In den folgenden Beispielen wird die Erfindung näher erläutert. Angaben über Teile und Prozente beziehen sich hierbei, sofern nichts anderes vermerkt ist, auf das Gewicht.

Die in den Beispielen eingesetzten Einstellungen der Farbstoffe enthalten-sofern nichts anderes angegeben ist-30 Gew.-% Farbstoff und wurden wie folgt hergestellt :
300 Teile des trockenen Farbstoffs werden mit einer Lösung, bestehend aus 40 Teilen eines Diessigsäureesters eines Propylen-Ethylenoxid-Addukts mit einem mittleren Molgewicht von 8 500 und einem Ethylenoxidanteil von 80 %, 20 Teilen eines Sulfobernsteinsäurehalbesters eines oxethylierten Kondensationsprodukts aus Nonylphenol und Formaldehyd (DE-C-2132403, Beispiel B), 120 Teilen Ethylenglykol, 2 Teilen Chloracetamid als Konservierungsmittel und 350 Teilen Wasser in einer Perlmühle mit Siliquarzitperlen gemahlen. Nach 5 Stunden erhält man eine Dispersion, deren Teilchen zu über 90 % kleiner als 3 !J.m sind. Nach Zugabe von 180 Teilen Wasser und Abtrennen der Perlen erhält man 1 000 Teile eines gut fließfähigen, 30 %igen Farbstoffteigs.

Die Ziffern bezeichnen die folgenden Farbstoffe :
Farbstoffe der Formel I

Andere Farbstoffe :

### Beispiel 1

400 Teile einer Einstellung des blauen Farbstoffs (1) und 140Teile einer Einstellung des orangen Farbstoffs (12) werden mit einem Schnellrührer 30 Min. verrührt, bis eine homogene, schlierenfreie Mischung entsteht. Aufgrund der speziellen Zubereitungsform der Einzelkomponenten und des überwiegend nichtionischen Dispergiermittels erhält man sowohl nach Umdruck aus konventionellen Benzin-Emulsionen als auch mit synthetischen Stammverdickungen lichtechte, äußerst farbstarke Schwarzdrucke auf Polyester- und Polyester-Mischgewebe.

### Beispiel 2

Mischt man 400 Teile einer Farbstoff (1) enthaltenden Einstellung, 140Teile der Einstellung des Farbstoffs (12) mit 20 Teilen einer 45 % enthaltenden Einstellung des gelben Farbstoffs (11), so erreicht man ebenfalls, mit Stammverdickungen auf Papier gedruckt, nach dem Transfer auf Polyester- oder Polyester-Mischgewebe hervorragend farbstarke, schwarze Drucke mit guten Gebrauchsechtheiten.

### Beispiel 3

200 Teile einer Einstellung des blauen Farbstoffs (1), 200Teile einer Einstellung des blauen Farbstoffs (9) und 140 Teile einer Einstellung des orangen Farbstoffs (12) werden mit einem Schnellrührer 30 Min. verrührt, bis eine homogene, schlierenfreie Mischung entsteht. Aufgrund der speziellen Zubereitungsform der Einzelkomponenten und des vorwiegend nichtionischen Dispergiermittels erhält man sowohl nach Umdruck aus konventionellen Benzin-Emulsionen als auch mit synthetischen Stammverdickungen lichtechte, äußerst farbstarke Schwarzdrucke auf Polyester- und Polyester-Mischgewebe.

### Beispiel 4

200 Teile einer Einstellung des blauen Farbstoffs (3), 200 Teile einer Einstellung des blauen Farbstoffs (10) und 140 Teile einer Einstellung des orangen Farbstoffs (12) werden mit einem Schnellrührer 30 Min. verrührt, bis eine homogene Mischung entsteht. Aufgrund der speziellen Zubereitungsform der Einzelkomponenten und des vorwiegend nichtionischen Dispergiermittels erhält man sowohl nach Umdruck aus konventionellen Benzin-Emulsionen als auch mit synthetischen Stammverdickungen lichtechte, äußerst farbstarke Schwarzdrucke auf Polyester- und Polyester-Mischgewebe.

### Beispiel 5

425 Teile einer Einstellung des blauen Farbstoffs (4) und 140Teile einer Einstellung des orangen Farbstoffs (12) werden mit einem Schnellrührer 30 Min. verrührt, bis eine homogene, schlierenfreie Mischung entsteht. Aufgrund der speziellen Zubereitungsform der Einzelkomponenten und des vorwiegend nichtionischen Dispergiermittels erhält man sowohl nach Umdruck aus konventionellen Benzin-Emulsionen als auch mit synthetischen Stammverdickungen lichtechte, äußerst farbstarke Schwarzdrucke auf Polyester- und Polyester-Mischgewebe.

### Beispiel 6

Mischt man 370 Teile einer Einstellung des Farbstoffs (5), 130 Teile der Einstellung des Farbstoffs (12) mit 40 Teilen einer 45 %igen Einstellung des gelben Farbstoffs (11), so erreicht man ebenfalls, mit Stammverdickungen auf Papier gedruckt, nach dem Transfer auf Polyester- oder Polyester-Mischgewebe hervorragend farbstarke, schwarze Drucke mit guten Gebrauchsechtheiten.

### Beispiel 7

420 Teile einer Einstellung des blauen Farbstoffs (6) und 140Teiie einer Einstellung des orangen Farbstoffs (12) werden mit einem Schnellrührer 30 Minuten verrührt, bis eine homogene, schlierenfreie Mischung entsteht.

Aufgrund der speziellen Zubereitungsform der Einzelkomponenten und des überwiegend nichtionischen Dispergiermittels erhält man sowohl nach Umdruck aus konventionellen Benzin-Emulsionen als auch mit synthetischen Stammverdickungen lichtechte, äußerst farbstarke Schwarzdrucke auf Polyester-und Polyester-Mischgewebe.

## Patentansprüche

1. Transferdruckträger imprägniert oder bedruckt mit einer Zubereitung enthaltend eine Mischung eines blauen, leicht sublimierbaren Dispersionsfarbstoffs der allgemeinen Formel I in welcher X ein Wasserstoff- oder Halogenatom, R, R₁ und R₂ je eine Alkylgruppe von 1 bis 4 Kohlenstoffatomen, und R₃ ein Wasserstoffatom oder eine Alkylgruppe mit 1 bis 4 Kohlenstoffatomen bedeuten, mit einem orangefarbenen Dispersionsfarbstoff, dadurch gekennzeichnet, daß der orangefarbene Dispersionsfarbstoff der Farbstoff der Formel ist.

2. Transferdruckträger nach Anspruch 1, dadurch gekennzeichnet, daß die Zubereitung zusätzlich einen blauen, leicht sublimierenden Dispersionsfarbstoff der allgemeinen Formel II enthält, in welcher Y ein Wasserstoff- oder Halogenatom ist, R₄ für eine Methoxy- oder Ethoxygruppe steht, oder, wenn Y ein Chlor- oder Bromatom ist, auch für ein Wasserstoffatom oder eine Methylgruppe steht, R₅ eine Alkylgruppe mit 1 bis 4 Kohlenstoffatomen ist, R₆ ein Wasserstoffatom ist oder die Bedeutung von R₅ hat und R₇ eine Alkylgruppe mit 1 bis 4 Kohlenstoffatomen ist.

3. Transferdruckträger nach Anspruch 2, dadurch gekennzeichnet, daß die Zubereitung als zusätzlichen blauen, leicht sublimierenden Dispersionsfarbstoff der dort genannten allgemeinen Formel II den Farbstoff der Formel enthält.

4. Transferdruckträger nach Anspruch 1,-dadurch gekennzeichnet, daß die Zubereitung zusätzlich einen blauen, leicht sublimierenden Anthrachinon-Farbstoff enthält.

5. Transferdruckträger nach Anspruch 3 und 4, dadurch gekennzeichnet, daß die Zubereitung als zusätzlichen blauen, leicht sublimierenden Anthrachinon-Farbstoff den Farbstoff der Formel enthält.

6. Transferdruckträger nach Anspruch 1, dadurch gekennzeichnet, daß die Zubereitung zusätzlich den gelben Farbstoff der Formel enthält.

7. Verfahren zur Herstellung der in Ansprüchen 1-6 beschriebenen Transferdruckträger durch Imprägnieren oder Bedrucken des Trägermaterials mit einer Zubereitung von Dispersionsfarbstoffen, dadurch gekennzeichnet, daß die Zubereitung die Mischung eines blauen, leicht sublimierenden Dispersionsfarbstoffs der in Anspruch 1 genannten allgemeinen Formel (I) mit dem orangefarbenen Dispersionsfarbstoff der in Anspruch 1 angegebenen Formel u. ggfs. zusätzlich mit einem blauen, leicht sublimierenden Dispersionsfarbstoff der in Anspruch 2 genannten allgemeinen Formel (ll) oder mit einem blauen leichtsublimierenden Anthrachinon-Farbstoff oder mit dem gelben Farbstoff der in Anspruch 6 genannten Formel enthält.

8. Verwendung der in Ansprüchen 1-6 beschriebenen Transferdruckträger zum Färben oder Bedrucken von flächenförmigen Gebilden nach dem Thermotransferdruckverfahren.

9. Verwendung der in Ansprüchen 1-6 beschriebenen Transferdruckträger gemäß Anspruch 8, dadurch gekennzeichnet, daß die flächenförmigen Gebilde aus synthetischen polymeren Materialien bestehen oder damit präpariert wurden.

10. Verwendung der in Ansprüchen 1-6 beschriebenen Transferdruckträger gemäß Anspruch 8, dadurch gekennzeichnet, daß die flächenförmigen Gebilde aus natürlichen Fasermaterialien bestehen oder solche enthalten und die mit Präparationen behandelt wurden, die diesen Materialien eine Affinität für die in den Ansprüchen 1-6 beschriebenen Farbstoffmischungen verleihen.

## Claims

1. A transfer print carrier impregnated or printed with a composition comprising a mixture of a blue, easily sublimeable disperse dye of the general formula I in which X is a hydrogen atom or halogen atom, R, R₁ and R₂ are each an alkyl group of 1 to 4 carbon atoms and R₃ is a hydrogen atom or an alkyl group of 1 to 4 carbon atoms, together with an orange disperse dye, wherein the orange disperse dye is the dye of the formula

2. A transfer print carrier as claimed in claim 1, wherein the dye composition additionally comprises a blue, easily sublimeable disperse dye of the general formula 11 in which Y is a hydrogen atom or halogen atom, R₄ is a methoxy or ethoxy group or, if Y is a chlorine atom or bromine atom, may also be a hydrogen atom or a methyl group, R₅ is an alkyl group of 1 to 4 carbon atoms, R₆ is a hydrogen atom or has the same meaning as Rₛ and R₇ is an alkyl group of 1 to 4 carbon atoms.

3. A transfer print carrier as claimed in claim 2, wherein the dye composition contains the dye of the formula as the additional blue, easily sublimeable disperse dye of the said general formula 11.

4. A transfer print carrier as claimed in claim 1, wherein the dye composition additionally comprises a blue, easily sublimeable anthraquinone dye.

5. A transfer print carrier as claimed in claim 4, wherein the dye composition contains the dye of the formula as the additional blue, easily sublimeable anthraquinone dye.

6. A transfer print carrier as claimed in claim 1, wherein the dye composition additionally comprises the yellow dye of the formula

7. A process for the preparation of a transfer print carrier as claimed in any of claims 1 to 6, by impregnating or printing the carrier material with a disperse dye composition, wherein the composition comprises a mixture of a blue, easily sublimeable disperse dye of the general formula (I) given in claim 1 with the orange disperse dye of the general formula given in claim 1, with or without the additional presence of a blue, easily sublimeable disperse dye of the general formula (II) given in claim 2 or of a blue, easily sublimeable anthraquinone dye or of the yellow dye of the formula given in claim 6.

8. Use of the transfer print carrier as claimed in any of claims 1 to 6 for dyeing or printing a sheet-like structure by the thermal-transfer printing process.

9. Use as claimed in claim 8 of the transfer print carrier as claimed in any of claims 1 to 6, wherein the sheet-like structure consists of or has been treated with a synthetic polymeric material.

10. Uses as claimed in claim 8, of the transfer print carrier as claimed in any of claims 1 to 6, wherein the sheet-like structure consists of or contains a natural fiber material and has been treated with a preparation which imparts to the said material an affinity for the dye mixtures referred to in any of claims 1 to 6.

## Revendications

1. Support pour impression par transfert, imprégné ou imprimé d'une préparation contenant un mélange d'un colorant de dispersion bleu, pouvant facilement se sublimer, de formule générale 1 où X est un atome d'hydrogène ou d'halogène, R, R₁ et R₂ sont chacun un groupe alkyle à 1 à 4 atomes de carbone, et R₃ est un atome d'hydrogène ou un groupe alkyle à 1 à 4 atomes de carbone, avec un colorant de dispersion orangé, caractérisé en ce que le colorant de dispersion orangé est le colorant de formule

2. Support pour impression par transfert selon la revendication 1, caractérisé en ce que la préparation contient en outre un colorant de dispersion bleu, pouvant facilement se sublimer, de formule générale Il où Y est un atome d'hydrogène ou d'halogène, R₄ est un groupe méthoxy ou éthoxy ou bien, quand Y est un atome de chlore ou de brome, c'est aussi un atome d'hydrogène ou un groupe méthyle, Rₛ est un groupe alkyle à 1 à 4 atomes de carbone, R₆ est un atome d'hydrogène ou a la même signification que R₅ et R₇ est un groupe alkyle à 1 à 4 atomes de carbone.

3. Support pour impression par transfert selon la revendication 2, caractérisé en ce que la préparation contient en tant que colorant de dispersion additionnel bleu, pouvant facilement se sublimer, ayant la formule générale Il y indiquée, le colorant de formule

4. Support pour impression par transfert selon la revendication 1, caractérisé en ce que la préparation contient en outre un colorant anthraquinonique bleu, pouvant facilement se sublimer.

5. Support pour impression par transfert selon l'une des revendications 3 ou 4, caractérisé en ce que la préparation contient en tant que colorant anthraquinonique bleu, pouvant facilement se sublimer, le colorant de formule

6. Support pour impression par transfert selon la revendication 1, caractérisé en ce que la préparation contient en outre le colorant jaune de formule

7. Procédé pour la préparation des supports pour impression par transfert décrits dans les revendications 1 à 6, par imprégnation ou impression du matériau du support par une préparation de colorants de dispersion, caractérisé en ce que la préparation contient le mélange d'un colorant de dispersion bleu, pouvant facilement se sublimer, ayant la formule générale (I) donnée dans la revendication 1, et du colorant de dispersion orangé, ayant la formule donnée dans la revendication 1 et, éventuellement en outre, un colorant de dispersion bleu, pouvant facilement se sublimer, ayant la formule générale (II) donnée dans la revendication 2, ou un colorant anthraquinonique bleu pouvant facilement se sublimer ou le colorant jaune ayant la formule donnée dans la revendication 6.

8. Utilisation des supports pour impression par transfert décrits dans les revendications 1 à 6 pour la teinture ou l'impression de supports bidimensionnels par le procédé d'impression par thermotransfert.

9. Utilisation des supports pour impression par transfert décrits dans les revendications 1 à 6, selon la revendication 8, caractérisée en ce que les supports bidimensionnels sont constitués de matériaux polymères synthétiques ou ont été préparés à l'aide de ces derniers.

10. Utilisation, selon la revendication 8, des supports pour impression par transfert décrits dans les revendications 1 à 6, caractérisée en ce que les supports bidimensionnels sont constitués de matières en fibres naturelles ou en contiennent, et ont été traités par des préparations qui confèrent à ces matières une affinité vis-à-vis des mélanges de colorants décrits dans les revendications 1 à 6.
